# EUROPÄISCHE PATENTSCHRIFT

(11) **EP 1 989 383 B1**
(45) Veröffentlichungstag und Bekanntmachung des Hinweises auf die Patenterteilung: **07.02.2018**
(21) Anmeldenummer: 07721959.0
(22) Anmeldetag: 23.02.2007
(51) Int. Cl.: E06B 7/28, E06B 9/264, E06B 3/24

(54) **FENSTERANORDNUNG**
WINDOW ASSEMBLY
ENSEMBLE FENÊTRE

(30) Priorität: 02.03.2006 DE 102006009621
(43) Veröffentlichungstag der Anmeldung: 12.11.2008
(73) Patentinhaber: Inoutic / Deceuninck GmbH, 94327 Bogen (DE)
(72) Erfinder: FISCHER, Christian, 94336 Hunderdorf (DE); FREIS, Marc, 94327 Bogen (DE); KNEPPER, Elmar, 94327 Bogen (DE); KLINDT, Eginhardt, 34119 Kassel (DE); SCHAARSCHMIDT, Dieter, 85716 Unterschleissheim (DE)
(74) Vertreter: BiiP cvba
(86) Internationale Anmeldenummer: PCT/DE2007/000349
(87) Internationale Veröffentlichungsnummer: WO 2007/098737

(56) Entgegenhaltungen:
- DE-A1- 2 041 038
- DE-A1- 10 250 052
- DE-U1- 29 510 238
- US-A- 4 015 394
- US-A- 4 236 360

## Beschreibung

Die Erfindung betrifft eine Fensteranordnung mit einem Flügelrahmen der mindestens zwei mit diesem verklebte Glasscheiben trägt und Aufnahmekanäle für Armierungen sowie Mittel für den Entzug von Feuchtigkeit im Scheibenzwischenraum und die Evakuierung des Scheibenzwischenraumes aufweist.
Eine solche gattungsgemäße Fensteranordnung, d.h. eine Verglasung, ist beispielsweise aus der EP 0 029 984 A1 bekannt geworden. Dabei wird vorgeschlagen, bei aus Kunststoffrahmen bestehenden Fenstern, die Rahmenprofile zweiteilig auszubilden und dazwischen eine Folie als Dampfdiffusionssperre einzulegen. Auch die DE 963 274 B und die 965 661 B zeigen eine im Prinzip sehr ähnliche Verglasung mit einem Flügelrahmenprofil, allerdings aus Holz mit je einer Nut für die Aufnahme der Scheiben. Die Nuten werden nach Einsetzen der Scheiben mittels Kitt abgedichtet. Eine verklebte Scheiben-/Flügelrahmenanordnung zeigen auch u. a. die WO 2006/003 505 A1, WO 03/044 309 A2 und die WO 2004/038 150 A2. Eine weitere Fensteranordnung ist in der WO 2005/001 229 A2 beschrieben. Außerdem offenbaren die EP 0 029 984 A1, DE 102 50 052 A1, DE295 10 238 U und die DE 2 041 038 A Fensteranordnungen mit entsprechender Abdichtung der Scheiben.
Alle diese bekannten Fensteranordnungen haben gemeinsam, dass die Abstände zwischen den Scheiben relativ gering sind, sodass zwischen den Scheiben keinerlei Einrichtungen angeordnet werden können und auch die Schall- und Wärmedämmung nur in recht begrenztem Masse möglich ist. Es ist mit der WO 2005/001 229 A2 beispielsweise auch vorgeschlagen worden, das Eindringen von Feuchtigkeit durch die Kunststoffprofile durch eine zwischengelegte Folie zu verhindern, was aber nur in begrenztem Maße wirksam ist.

Der Erfindung liegt die Aufgabe zugrunde, ein Fenster zu schaffen, dass einerseits einfach herzustellen ist und eine hohe Schall- und Wärmedämmung aufweist.

Die Lösung der Aufgabe ist mit den im Anspruch 1 dargestellten Mitteln erreicht.

Die mit der Erfindung erzielten Vorteile liegen in einer hohen Schall- und Wärmedämmung, sowie der Vielseitigkeit der Ausstattungsmöglichkeiten des Fensters für verschiedene Anwendungszwecke. Die Erfindung kann beispielsweise sowohl bei Fenstern, Türen, als auch bei Fassadenelementen etc. eingesetzt werden.

Die erfindungsgemäße Fensteranordnung ist nachstehend anhand eines in den Abbildungen dargestellten Ausführungsbeispieles näher erläutert:

Es zeigt:
- Fig. 1: einen Schnitt durch ein erfindungsgemäßes Fenster und
- Fig. 2: einen Schnitt durch eine Ausführungsvariante der Fig. 1

Das in Figur 1 dargestellte Fenster besteht aus einem Flügelelement 1 und einem Rahmenelement 2 und mindestens einer äußeren Scheibe 3 und einer inneren Scheibe 4. Der Zwischenraum ZR zwischen den beiden Scheiben 3 und 4 ist breiter als bei bekannten Verbundglasscheiben, er beträgt mehr als 16 mm, wobei das Flügelelement 1 im Zwischenraum ZR gleichzeitig als Abstandshalter dient. Diese Maßnahme erhöht selbstverständlich auch das Luftvolumen im Zwischenraum ZR. Die Fläche 1a des Flügelelementes 1 zwischen den beiden Scheiben 3 und 4 ist zur äußeren Scheibe 3 hin geneigt und kann außerdem gewölbt sein. Auch kann der Neigungswinkel bzw. die Krümmung variabel ausgestaltet sein, um die Lichtlenkung zu beeinflussen, was nicht nur für unterschiedliche Klimazonen von Vorteil ist. Die Oberfläche 1a des Flügelelementes 1 kann zusätzlich metallisiert oder sonst wie beschichtet sein. Die beiden den Scheiben 3 und 4 zugewandten Flanken des Flügelelementes 1 sind oberhalb einer Kleberschicht 6, 7 mit einem Kantenvorsprung 1b, 1c ausgestattet, um ein Aufsteigen des Klebers 6 bzw. 7 in Richtung der sichtbaren Teile der Scheiben zu verhindern.

Im unteren und oberen Teil der Figur 1 sind unterschiedliche Armierungen bzw. Isolierungen 15 zur Schall- und/oder Wärmedämmung in den Hohlkanälen des Flügelelementes 1 bzw. des Rahmenelementes 2 vorgesehen.

Das Flügelelement 1 und das Rahmenelement 2 sind beispielsweise im geschlossenen Zustand des Fensters innen und außen mittels zwei Dichtungen 1d und 1e abgedichtet. Anstelle dieser beiden Dichtungen kann auch eine auf einem Schließelement 10 angebrachte Dichtung vorgesehen sein, wobei das als Leiste ausgebildete Schließelement 10 in die Euronut EN des Flügelelementes bzw. ein Schubbolzen in die Aufnahmenut ein- bzw. ausfährt und dabei die Dichtfunktion zwischen Flügel-1 und Rahmenelement 2 übernimmt. Ein erforderliches Trocknungsmittel 8 ist beispielsweise in eine Nut der Oberfläche 1a des Flügelelementes 1 eingesetzt.

Die beiden Scheiben 3 und 4 sind mit dem Flügelelement mittels Kleber 6 bzw. 7 verbunden. Um die Kante der inneren Scheibe 4 ist eine winkelförmig ausgebildete Kantenschutzleiste 5 gelegt, die gleichzeitig einen optischen Effekt darstellt.

In dem Zwischenraum ZR der Scheiben 3 und 4 kann, wie in Fig. 2 dargestellt, eine Beschattungseinrichtung 9 vorgesehen sein, die entweder manuell, automatisch oder frei steuerbar betätigt werden kann.

Mit 11, 12, 13 sind auswechselbare Kartuschen bezeichnet, die mit unterschiedlichen Gasen Aerosolen, oder beispielsweise auch einem Spülmittel befüllt sein können und mit dem Zwischenraum ZR über ein Verbindungsröhrchen 14 oder dergl. verbunden sind. Diese Kartuschen 11, 12, 13 sind beispielsweise in der Euronut EN vorgesehen, sie können jedoch auch an einem beliebigen geeigneten Ort des Flügelelementes angeordnet sein. Als Gase kommen beispielsweise Wärmeschutz-, Schallschutz-, Sichtschutz in Frage, oder auch Leuchtgas kann zur Anwendung kommen. Durch ein Leuchtgas, beispielsweise mit unterschiedlichen Farben, lassen sich Fassaden dekorativ oder für Informationen usw. gestalten. Die übrigen Gase, die in den Zwischenraum ZR injiziert werden können dienen insbesondere dem Schall- und Wärmeschutz, oder dem Sichtschutz. Zur Steuerung der Kartuschen 11, 12, 13 dienen Sensoren 16, die innerhalb des Zwischenraumes, beispielsweise auf der Oberfläche 1a des Flügelelementes 1 angeordnet sind.

Im Rahmenelement 2 und/oder Flügelelement 1 können unterschiedliche, geeignete Armierungen 15 vorgesehen sein. Diese Armierungen 15 bestehen beispielsweise aus Metall oder partikel- und/oder faserverstärkten Kunststoffen, Kunststoffschaum, auch Integralschaum oder dergl. Es kann auch das Flügelelement 1 selbst aus einem Integralschaum bestehen, was sowohl die Festigkeit als auch die Isolierung positiv beeinflusst.

### Bezugszeichenliste

- 1: Flügelelement
- 1a: Oberfläche
- 1b: Kantenvorsprung links
- 1c: Kantenvorsprung rechts
- 1d,1e: Dichtungen
- 2: Rahmenelement
- 3: Äußere Scheibe
- 4: Innere Scheibe
- 5: Kantenschutzleiste
- 6: Kleber
- 7: Kleber
- 8: Trocknungsmittel
- 9: Beschattungseinrichtung
- 10: Schließleiste
- 11: Kartusche
- 12: Kartusche
- 13: Kartusche
- 14: Verbindungsröhrchen
- 15: Armierung
- 16: Sensoren
- EN: Euronut
- ZR: Zwischenraum

## Patentansprüche

1. Fensteranordnung mit einem Flügelrahmen der mindestens zwei mit diesem verklebte Glasscheiben trägt, eine Euronut besitzt und Aufnahmekanäle für Armierungen sowie Mittel für den Entzug von Feuchtigkeit im Scheibenzwischenraum und die Evakuierung des Scheibenzwischenraumes aufweist, mit der Kombination der Merkmale:
i) Abstand zwischen der inneren und äußeren Scheibe > 16,0 mm,
ii) Außenseiten der Scheiben (3,4) und des Flügelelementes (1) bündig,
iii) Klebeschicht zwischen Außenseite des Flügelelementes (1) und der Innenseite der Außenscheibe ( 3) und umlaufende Kantenvorsprünge (1b, 1c) am Flügelelement (1) zur Begrenzung der Klebeschicht (6, 7) sowie deren optischer Abdeckung,
iv) Wärmedämmungsmittel im Scheibenzwischenraum (ZR) und/oder im Flügelelement 1 und im Rahmenelement 2,
v) Die Fläche (1a) des Flügelelementes (1) zwischen den beiden Scheiben (3, 4) ist nach außen hin schräg oder gekrümmt,
**dadurch gekennzeichnet, dass** mindestens eine auswechselbare, gasgefüllte Kartusche (11) über einen Kanal mit dem Scheibenzwischenraum (ZR) in Verbindung steht.

2. Fensteranordnung nach Anspruch 1, **dadurch gekennzeichnet, dass** die Oberfläche (1a) des Flügelelements (1) reflektierend ist.

3. Fensteranordnung nach einem der Ansprüche 1 bis 2, **dadurch gekennzeichnet, dass** die Gaszufuhr in den Scheibenzwischenraum (ZR) automatisch in Abhängigkeit vom Gasdruck im Scheibenzwischenraum (ZR) steuerbar ist.

4. Fensteranordnung nach einem der Ansprüche 1 bis 3, **dadurch gekennzeichnet, dass** eine der Kartuschen (11 , 12 oder 13) mit einem Wärmeschutz-, eine mit einem Schallschutz-, eine mit einem Leucht- und eine weitere mit einem Sichtschutzgas gefüllt ist, die getrennt oder gemeinsam mit dem Scheibenzwischenraum (ZR) über ein Verbindungsröhrchen (14) verbunden sind.

5. Fensteranordnung nach einem der Ansprüche 1 bis 2, **dadurch gekennzeichnet, dass** das Flügel- (1) und das Rahmenelement (2) aus Kunststoff bestehen.

6. Fensteranordnung nach einem der Ansprüche 1 bis 2, **dadurch gekennzeichnet, dass** zumindest das Flügelelement (1) aus Kunststoff Integralschaum besteht.

7. Fensteranordnung nach einem der Ansprüche 1 bis 6, **dadurch gekennzeichnet, dass** die Abdichtung und Verriegelung zwischen dem Rahmen- (2) und dem Flügelelement (1) mittels einer steuerbaren in die Euronut (EN) eintauchenden Schließleiste erfolgt.

## Claims

1. Window assembly with a casement which supports at least two glass panes adhered to the latter, comprising a Eurogroove and receiving channels for reinforcements as well as means for removing moisture from the space between the panes and evacuating the space between the panes, having a combination of features:
i.) the distance between the inner and outer pane > 16.0 mm,
ii.) the external sides of the panes (3, 4) and the casement element (1) are flush,
iii.) an adhesive layer between the external side of the casement element (1) and the internal side of the external pane (3) and peripheral edge projections (1b, 1c) on the casement element (1) for delimiting the adhesive layer (6 , 7) and covering it optically,
iv.) thermal insulation means in the space between the panes (ZR) and/or in the casement element (1) and in the frame element (2),
v.) the surface (1a) of the casement elements (1) between the two planes (3, 4) is inclined to the outside or curved,
**characterised in that** at least one replaceable, gas-filled cartridge (11) is connected via a channel to the space between the panes (ZR).

2. Window assembly according to claim 1, **characterised in that** the surface (1a) of the casement element (1) is reflective.

3. Window assembly according to any of claims 1 to 2, **characterised in that** the gas input to the space between the panes (ZR) can be controlled automatically as a function of the gas pressure in the space between the panes (ZR).

4. Window assembly according to any of claims 1 to 3, **characterised in that** one of the cartridges (11 , 12 or 13) is filled with heat protective gas, one is filled with sound protective gas, one is filled with illuminating gas and another one is filled with a sight protective gas, which are separate or connected jointly to the space between the panes (ZR) by means of a connecting tube (14).

5. Window assembly according to any of claims 1 to 2, **characterised in that** the casement element (1) and the frame element (2) are made of plastic.

6. Window assembly according to any of claims 1 to 2, **characterised in that** at least the casement element (1) is made of plastic integral foam.

7. Window assembly according to any of claims 1 to 6, **characterised in that** the sealing and locking between the frame element (2) and the casement element (1) are performed by means of a manoeuvrable closing strip entering the Eurogroove (EN).

## Revendications

1. Ensemble fenêtre avec un cadre de vantail qui porte au moins deux vitres collées avec celui-ci, comprenant une rainure Euro et présentant des canaux de réception pour des renforts ainsi que des moyens pour l'élimination de l'humidité dans l'espace entre les vitres et l'évacuation de l'espace entre les vitres, avec la combinaison des caractéristiques :
i) distance entre la vitre intérieure et extérieure > 16,0 mm,
ii) faces extérieures des vitres (3, 4) et de l'élément de vantail (1) en affleurement,
iii) couche de colle entre la face extérieure de l'élément de vantail (1) et la face intérieure de la vitre extérieure (3) et des saillies d'arête périphériques (1b, 1c) au niveau de l'élément de vantail (1) pour la délimitation de la couche de colle (6, 7) ainsi que son recouvrement optique,
iv) moyen d'isolation thermique dans l'espace entre les vitres (ZR) et/ou dans l'élément de vantail (1) et dans l'élément de cadre (2),
v) la surface (1a) de l'élément de vantail (1) entre les deux vitres (3, 4) est oblique ou incurvée vers l'extérieur,
**caractérisé en ce qu'**au moins une cartouche (11) interchangeable remplie de gaz communique avec l'espace entre les vitres (ZR) via un canal.

2. Ensemble fenêtre selon la revendication 1, **caractérisé en ce que** la surface (1a) de l'élément de vantail (1) est réfléchissante.

3. Ensemble fenêtre selon l'une quelconque des revendications 1 à 2, **caractérisé en ce que** l'alimentation en gaz dans l'espace entre les vitres (ZR) peut être commandée automatiquement en fonction de la pression de gaz dans l'espace entre les vitres (ZR).

4. Ensemble fenêtre selon l'une quelconque des revendications 1 à 3, **caractérisé en ce qu'**une des cartouches (11, 12 ou 13) est remplie de gaz d'isolation thermique, une remplie de gaz d'isolation phonique, une remplie de gaz de houille et une autre remplie de gaz de protection visuelle, qui sont séparées ou reliées ensemble à l'espace entre les vitres (ZR) via un petit tube de liaison (14).

5. Ensemble fenêtre selon l'une quelconque des revendications 1 à 2, **caractérisé en ce que** l'élément de vantail (1) et l'élément de cadre (2) sont en plastique.

6. Ensemble fenêtre selon l'une quelconque des revendications 1 à 2, **caractérisé en ce qu'**au moins l'élément de vantail (1) est en plastique en mousse à peau intégrée.

7. Ensemble fenêtre selon l'une quelconque des revendications 1 à 6, **caractérisé en ce que** l'étanchéification et le verrouillage entre l'élément de cadre (2) et l'élément de vantail (1) se fait au moyen d'une gâche filante pouvant être commandée, plongeant dans la rainure Euro (EN).
